# EUROPÄISCHE PATENTSCHRIFT

(11) **EP 0 144 727 B1**
(45) Veröffentlichungstag und Bekanntmachung des Hinweises auf die Patenterteilung: **24.02.1988**
(21) Anmeldenummer: 84113174.1
(22) Anmeldetag: 02.11.1984
(51) Int. Cl.: B22C 9/00, B22C 9/02, B22C 11/10, B22C 15/22, B22C 15/28, B22D 33/00

(54) **Formanlage**
Moulding plant
Installation de moulage

(30) Priorität: 02.11.1983 DE 3339620
(43) Veröffentlichungstag der Anmeldung: 19.06.1985
(73) Patentinhaber: Bühler, Eugen, Dipl.-Ing., D-8871 Burtenbach (DE)
(72) Erfinder: Bühler, Eugen, Dipl.-Ing., D-8871 Burtenbach (DE)
(74) Vertreter: Munk, Ludwig, Dipl.-Ing.

(56) Entgegenhaltungen:
- EP-A- 0 098 405
- DE-B- 2 844 464
- DE-C- 2 923 044
- DE-C- 3 011 265
- DE-C- 3 020 349
- DE-U- 8 307 114

## Beschreibung

### Beschreibung

Die Erfindung betrifft eine Formanlage mit einer Formmaschine zur Herstellung kastenloser Gießformen aus bindetonhaltigem Formsand, mit einem Sandbunker, der an seinem unteren Ende einen vertikal verstellbaren, verschließbaren Schieß- und Preßrost aufweist, einem Formrahmen und einem über eine Ventileinrichtung mit mindestens einer Luftleitung verbundenen hohlen Modellplattenträger.

Aus der DE-A-2 844 464 ist eine Formmaschine dieser Art bekannt. Der Formsand wird hierbei nach dem Vakuum-Schließprinzip in einem Formrahmen eingeschossen und gegebenenfalls nach dem Luftstoß-Impuls-Verfahren pneumatisch nachverdichtet und mechanisch zu einer Formhälfte nachgepreßt. Diese bekannte Formmaschine ist jedoch als Hochleistungsformmaschine konzipiert und zur serienmäßigen Fertigung von jeweils nur einer gleichen Formhälfte vorgesehen. Im Betrieb arbeiten deshalb zwei Formmaschinen paarweise zusammen, von denen die eine nur die Unter- und die andere nur die Oberformhälften herstellt.

In verschiedenen Gießereien kann jedoch die mit einem derartigen Maschinenpaar erzielbare hohe Formleistung nicht voll ausgenutzt werden. Gegebene Betriebsverhältnisse wie beispielsweise die maximale Schmelzleistung der Ofenanlage oder die räumlichen Verhältnisse machen es oft wünschenswert, Unter- und Oberhälfte im Wechsel auf derselben Formmaschine herzustellen, die möglichst auch ohne tiefe Fundamente oder Maschinengrube auskommen soll, um die Investitionen niedrig zu halten.

Der Erfindung liegt daher die Aufgabe zugrunde eine artgemäße Formanlage zu schaffen, auf der im Wechsel die Sandballen der Unter- und der Oberform hergestellt werden können.

Diese Aufgabe wird dadurch gelöst, daß der Formrahmen aus einem Unterkasten und einem Oberkasten besteht, wobei der leere überkasten bei der Herstellung der unteren Formhälfte sich über dem Unterkasten befindet und den Sandbunker umgibt und daß die Formmaschine eine Wendeeinrichtung für den beidseitig mit Modellplatten belegten Modellplattenträger und eine Wendeeinrichtung für den Unterkasten aufweist.

Die erfindungsgemäße Formanlage beansprucht in vorteilhafter Weise wenig Platz und baut so niedrig, daß auf tiefe Formgruben und Fundamente verzichtet werden kann und demnach auch in kleineren Gießereien mit niedrigen Hallen eine Plazierung im Kranzbereich möglich ist. Die erfindungsgemäße Konzeption gestattet es auch, auf möglichst viele bereits vorhandene und erprobte Bauelemente anders gearteter Formanlagen zurückzugreifen, wodurch Entwicklungs- und Baukosten sowie spätere Wartungs- und Reparaturkosten niedriggehalten werden können. Ausserdem bieten die erfindungsgemäßen Maßnahmen die Möglichkeit zum Einlegen von Kernen vor dem Schließen der Gießform und deren Abtransport über eine Gieß-und Kühlstrecke zu einer Auspackstation.

Die Ausgestaltungen nach den Ansprüchen 2 bis 7 ermöglichen einen weitgehend automatisierten Betrieb der Formanlage, bei der einige aus den weiteren DE-B-2 923 044, 3 011 265 und 3 020 349 bereits bekannte und bewährte Bauelemente zum Einsatz kommen.

Nachstehend werden die Bau- und Funktionsweise der Formanlage anhand der Zeichnung beispielshaft erläutert.

In der Zeichnung zeigen:
Figur 1 die Formmaschine in Startposition vor Formbeginn, wobei einige Bauelemente teilweise geschnitten dargestellt sind,
Figur 2 die Position nach dem Verdichten der Unterformhälfte,
Figur 3 die Position nach den Wenden des Modelplattenträgers und des Unterkastens in der Kerneinlegestation,
Figur 4 die Position nach dem Verdichten der Oberformhälfte,
Figur 5 die Position mit zugelegter, d. h. geschlossener Form vor dem Strippen der Formkästen,
Figur 6 die Position vor dem Abschieben der fertigen Ballenform auf den Rollengang und
Figur 7 eine Draufsicht auf die Formanlage mit Anordnung und möglicher Stellung der wesentlichen Elemente.

Die Formanlage umfaßt eine Vakuum-Schießformmaschine mit einem Sandbunker 1, dessen zumindest unterer Teil vertikal verstellbar ist und der an seinem unteren Ende einen verschließbaren Schieß- und Preßrost 2 und darüber eine venturiartige Wandeinschärung aufweist. Der verstellbare untere Teil des Sandbunkers ist in Startposition von einem Unterkasten 3 und einem Oberkasten 4 umgeben, die übereinander angeordnet und mittels nicht dargestellter eigener Zylinderaggregate vertikal verstellbar sind. Es befinden sich hier demnach zwei Formkästen in der Formstation. Unter dem Schieß- und Preßrost ist ein beidseitig mit Modellplatten belegter, hohler Modellplattenträger 5 um eine horizontale Achse drehbar gelagert. Der Hohlraum des Modellplattenträgers ist durch eine Trennwand 6 in zwei Kammern 7 und 8 unterteilt, die unabhängig voneinander mit Druckluft oder Vakuum beaufschlagt werden können. Der in der Kammer jeweils herrschende Druck pflanzt sich durch in der Modellplatte und im Modell vorgesehene Luftdurchtrittsöffnungem beim Formvorgang in bekannter Weise in den Formraum fort. Der Modellplattenträger ist außerdem horizontal verschiebbar in eine der möglichen Positionen nach Figur 7, die von den jeweiligen lokalen Verhältnissen am Einsatzort bestimmt werden.

Die Formmaschine hat in der Formstation unter dem Modellplattenträger noch einen Hubtisch 9 und daneben der Formstation nach eine Kerneinlegestation 10. Sie ist außerdem mit einer Wendeeinrichtung ausgerüstet, die den aus der Formstation ausfahrenden Unterkasten vor dem Absetzen auf dem Tisch der Kerneinlegestation um 180° wendet.

Weiter ist noch ein Schubschild 11 vorgesehen, der die gießfertige Ballenform auf eine neben der Formstation beginnende Gieß- und Kühlstrecke aufschiebt, die zweckmäßig aus einer einstrangigen Rollenbahn 12 besteht, deren Antriebs- und Bremsrollen mit für Übertragung einer definitiven Antriebs- bzw. Bremskraft einstellbaren Kupplungen versehen sind.

Zur Herstellung einer Ballenform werden, ausgehend von der in Figur 1 dargestellten Startposition, zunächst Unterkasten 3 und Oberkasten 4 durch ihre Zylinderaggregate so weit nach unten gefahren, bis der untere Rand des Unterkastens 3 mit dem Modellplattenträger 5 bzw. der darauf befestigten Modellplatte, und sein oberer Rand mit dem Schießrost 2 in luftdichte Anlage kommen. Dann wird der Schießrost 2 in Offenstellung gefahren und in der oben liegenden Kammer 7 ruckartig Vakuum erzeugt. Der in den Unterkasten eingeschlossene Formsand wird, gegebenenfalls nach einer aus der DE-PS-2 844 464 bekannten Luftdruck-Impuls-Verdichtumg, durch Niederfahren des nun als Preßrost fungierenden geschlossenen Rostes mechanisch nachverdichtet (Figur 2), wobei der Sandbunker 1 kolbenförmig in den Kasten eingreift. Nach dem Pressen wird der Sandbunker 1 unter Mitnahme der Formkästen 3, 4 so weit angehoben, daß der Unterkasten 3 seitlich über das Modell aus der Formstation herausgefahren werden kann, wobei er vor dem Absetzen auf dem Tisch der Kerneinlegestation um 180° gewendet wird. Gleichzeitig mit dem Unterkasten wird der Modellplattenträger 5 um 180° gewendet (Figur 3).

Zur Herstellung der Oberformhälfte wird nun der Oberkasten 4 in die in Figur 4 dargestellte Position gefahren und in der schon beschriebenen Weise mit Sand gefüllt, nachverdichtet und vom Modell abgehoben. Dann wird die Modellplatte gewendet und in eine der in Figur 7 gestrichelt dargestellten Positionen, die sich nach den jeweils gegebenen lokalen Platzverhältnissen der Gießerei bestimmen, seitlich aus der Formstation herausgefahren.

Anschließend wird der Unterkasten 3, in den zwischenzeitlich Kerne eingelegt worden sein können, unter den mit dem Sandbunker 1 zusammenwirkenden Oberkasten 4 geschoben und vom Hubtisch 9 gegen diesen angedrückt (Figur 5). Zum Strippen der Form werden unter Gegenhalten des Preßrostes 2 die koaxial zum Sandbunker 1 ausgerichteten Formkästen 3 und 3 weiter hochgefahren in die Stellung nach Figur 6, in der beide den Sandbunker nach Art eines Zylindermantels, der einen Kolben umfaßt, umfassen. Nach dem Abschieben des Hubtisches 9 und dem Wiedereinfahren des Modellplattenträgers 5 in die Formstation ist die Startposition nach Figur 1 wieder hergestellt.

## Patentansprüche

1. Formanlage mit einer Formmaschine zur Herstellung von kastenlosen Gießformen aus insbesondere bindetonhaltigem Formsand, mit einem Sandbunker (1), der an seinem unteren Ende einen vertikal verstellbaren, verschließbaren Schieß- und Preßrost (2) aufweist, einem Formrahmen und einem über eine Ventileinrichtung mit mindestens einer Luftleitung verbundenen hohlen Modellplattenträger (5), dadurch gekennzeichnet, daß der Formrahmen aus einem Unterkasten (3) und einem Oberkasten (4) besteht, wobei der leere Oberkasten (4) bei der Herstellung der unteren Formhälfte sich über dem Unterkasten (3) befindet und den Sandbunker (1) umgibt, und daß die Formmaschine eine Wendeeinrichtung für den beidseitig mit Modellplatten belegten Modellplattenträger (5) und eine Wendeeinrichtung für den Unterkasten (3) aufweist.

2. Formanlage nach Anspruch 1, gekennzeichnet durch eine neben der Formstation vorgesehene Kerneinlegestation (10), auf der der gewendete Unterkasten (3) vor der Herstellung des Oberkastens (4) abgesetzt wird.

3. Formanlage nach einem der vorhergehenden Ansprüche, dadurch gekennzeichnet, daß der hohle Modellplattenträger (5) durch eine Trennwand (6) in mindestens zwei Kammern (7, 8) unterteilt ist.

4. Formanlage nach einem der vorhergehenden Ansprüche, dadurch gekennzeichnet, daß die Formmaschine einen unterhalb des Modellplattenträgers (5) vorgesehenen Hubtisch (9) aufweist.

5. Formanlage nach einem der vorhergehenden Ansprüche, dadurch gekennzeichnet, daß die Formmaschine mit einem Schubschild (11) zur Überführung der geschlossenen Ballenformen auf eine der Formstation nachgeschaltete Gieß-und Kühlstrecke ausgerüstet ist.

6. Formanlage nach Anspruch 5, dadurch gekennzeichnet, daß die Gieß- und Kühlstrecke als einstrangige Rollenbahn (12) ausgebildet ist, deren Antriebs- und Bremsrollen mit krafteinstellbaren Kupplungen ausgerüstet sind.

7. Formanlage nach Anspruch 1, dadurch gekennzeichnet, daß zum Strippen der Form der die untere Formhälfte enthaltende Unterkasten (3) von unten an den die obere Formhälfte enthaltenden, mit dem Sandbunker (1) in Eingriff stehenden Oberkasten (4) angestellt wird, und daß beide Kästen in eine den Sandbunker (1) umfassende Stellung gebracht werden (Figuren 5,6).

## Claims

1. A mold making plant comprising a mold making machine for the production of flaskless molds from more especially binder-clay- containing foundry sand, a sand hopper (1), which at its lower end has a vertically adjusting, closing blasting and pressing grid (2), a mold frame and a hollow pattern plate carrier (5) connected via a valve means with at least one air duct characterized in that the mold frame consists of a lower flask (3) and an upper flask (4), the empty upper flask (4) being located over the lower flask (3) during production of the lower mold half and surrounding the foundry sand hopper (1) and the mold making machine has a turning device for the pattern plate carrier (5), on whose two sides pattern plates are mounted, and a turning device for the lower flask (3).

2. The mold making plant as claimed in claim 1 characterized by core insertion station (10) placed adjacent to the mold making station and on which the turned lower flask (3) is deposited prior to the production of the upper flask (4).

3. The mold making plant as claimed in any one of the preceding claims characterized in that the hollow pattern plate carrier (5) is subdivided by a partition (6) into at least two chambers (7 and 8).

4. The mold making plant as claimed in any one of the preceding claims characterized in that the mold making machine has a lifting table (9) provided underneath the pattern plate carrier (5).

5. The mold making plant as claimed in any one of the preceding claims characterized in that the mold making machine is equipped with a thrust breast plate (11) for transfer of the closed block mold onto a casting and cooling line coming after the mold making station.

6. The mold making plant as claimed in claim 5 characterized in that the casting and cooling line is in the form of single lane roller conveyor (12), whose driving and braking rollers are equipped with clutches to provide adjustable forces.

7. The mold making plant as claimed in claim 1 characterized in that for stripping the mold the lower flask (3) containing the lower mold half is placed from below on the upper flask (4) containing the upper mold half and engaging the sand hopper (1) and in that the two flasks are moved into a position surrounding the sand hopper (1) (figures 5 and 6).

## Revendications

1. Installation de moulage avec une machine à mouler pour la fabrication de moules de coulée dépourvus de châssis et réalisés en sable de moulage, notamment argileux, comportant une trémie à sable (1) pourvue à son extrémité inférieure d'une grille de soutirage et de pressage (2) pouvant se régler en hauteur et se fermer, un cadre de moulage et un support de modèles (5) qui est creux et relié à au moins une conduite d'air par un dispositif à soupape, caractérisée en ce que le cadre de moulage se compose d'une boîte inférieure (3) et d'une boîte supérieure (4), la boîte supérieure (4) se trouvant à vide au-dessus de la boîte inférieure (3) et autour de la trémie à sable (1) lors de la fabrication du demi-moule inférieur, et en ce que la machine à mouler comporte un dispositif de retournement du support de modèles (5) recouvert de plaques modèles sur ses deux faces, et un dispositif de retournement de la boîte inférieure (3).

2. Installation selon la revendication 1, caractérisée par une station (10) d'insertion de noyaux qui est disposée à côté de la station de moulage et sur laquelle la boîte inférieure (3) est déposée en position retournée avant la mise en oeuvre de la boîte supérieure (4).

3. Installation selon l'une des revendications précédentes, caractérisée en ce que le support creux de modèles (5) est subdivisé par une cloison (6) en au moins deux chambres (7, 8).

4. Installation selon l'une des revendications précédentes, caractérisée en ce que la machine à mouler comporte une table élévatrice (9) prévue en dessous du support de modèles (5).

5. Installation selon l'une des revendications précédentes, caractérisée en ce que la machine à mouler est équipée d'un plateau pousseur (11) pour transférer les moules fermés sur une ligne de coulée et de refroidissement disposée en aval du poste de moulage.

6. Installation selon la revendication 5, caractérisée en ce que la ligne de coulée et de refroidissement est constituée par un convoyeur à une rangée de rouleaux (12) dont les rouleaux d'entraînement et de freinage sont équipés d'embrayages à force réglable.

7. Installation selon la revendication 1, caractérisée en ce que, pour dégager le moule, la boîte inférieure (3) contenant le demi-moule inférieur est appliquée sous la boîte supérieure (4) contenant le demi-moule supérieur et se trouvant engagée sur la trémie à sable (1), et en ce que les deux boîtes sont amenées dans une position (fig. 5, 6) où elles entourent la trémie à sable (1).
